# EUROPÄISCHE PATENTSCHRIFT

(11) **EP 0 898 774 B1**
(45) Veröffentlichungstag und Bekanntmachung des Hinweises auf die Patenterteilung: **01.08.2001**
(21) Anmeldenummer: 97923077.8
(22) Anmeldetag: 14.05.1997
(51) Int. Cl.: G10K 11/178

(54) **REAKTIVER SCHALLDÄMPFER**
REACTIVE SOUND ABSORBER
AMORTISSEUR DE BRUIT REACTIF

(30) Priorität: 14.05.1996 DE 19619466
(43) Veröffentlichungstag der Anmeldung: 03.03.1999
(73) Patentinhaber: FRAUNHOFER-GESELLSCHAFT ZUR FÖRDERUNG DER ANGEWANDTEN FORSCHUNG E.V., 80636 München (DE)
(72) Erfinder: KRÜGER, Jan, D-70563 Stuttgart (DE); LEISTNER, Philip, D-71272 Renningen (DE); FUCHS, Helmut, D-71093 Weil (DE); LIPPOLD, Roland, D-01067 Dresden (DE)
(74) Vertreter: Nierhaus, Florian
(86) Internationale Anmeldenummer: EP9702471
(87) Internationale Veröffentlichungsnummer: WO9743754

(56) Entgegenhaltungen:
- DE-A- 4 419 933
- DE-C- 4 027 511
- FR-A- 2 632 474
- US-A- 5 233 137

## Beschreibung

Die Erfindung betrifft einen reaktiv absorbierenden Schalldämpfer (nachstehend reaktiver Schalldämpfer genannt) nach dem Oberbegriff des Anspruchs 1.

### Stand der Technik

Die in der aktiven Lärmbekämpfung am meisten verfolgten und vielfach verfeinerten sogenannten Antischall-Systeme (Nelson, P.A., Elliott, S.J.: Active Control of Sound and Vibration. Academic Press Limited, London: 1992) zur Schalldämpfung in Kanälen beruhen auf einer einfachen Konzeption, Bild 5. Eine ankommende, primäre Schallwelle wird von einem Mikrofon (8) erfaßt, das sich in Richtung der Lärmquelle deutlich abgesetzt vor den übrigen Komponenten im Kanal befindet. Das erfaßte Mikrofonsignal wird durch eine Signalverarbeitung (11) rechnerisch möglichst genau um 180° gedreht und dient zur Ansteuerung eines Lautsprechers (9), der schließlich die sekundäre Schallwelle abstrahlt. In Schallausbreitungsrichtung überlagern sich beide Wellen im Idealfall bis zur Auslöschung. Die Überwachung dieser Auslöschung kann mit einem zweiten Mikrofon (10) in Schallausbreitungsrichtung erfolgen, dessen Signal gleichzeitig zur Anpassung der Signalverarbeitung an etwaige Veränderungen der Schallausbreitung im betreffenden Kanal dienen kann. Mit Hilfe moderner Signalprozessoren gelingt diese Prozedur zumindest unter Laborbedingungen sehr präzise. Ihr praktischer Einsatz ist jedoch durch hohe Empfindlichkeit bei überlagerter Luftströmung oder bei Temperaturschwankungen sowie durch hohen Aufwand an Elektronik und Signalverarbeitung gekennzeichnet.

Mit einem anderen Ansatz wird in DE 40 27 511 ein hybrider Schalldämpfer, Bild 6, vorgeschlagen, bei dem an der Vorderseite eines bekannten, passiven Subsystems (12) durch ein rückseitig ergänzendes aktives Subsystem eine optimale akustische Impedanz der Kanalwand (1) realisiert werden soll, Den Ausgangspunkt bilden die akustischen Eigenschaften des passiven Subsystems, z.B. einer Schicht aus porösem Absorbermaterial. Die weiteren Elemente des hybriden Schalldämpfers dienen der Generierung einer rückseitigen Abschlußimpedanz des passiven Subsystems. Zur Erzwingung dieser Abschlußimpedanz ist der Schalldruck hinter dem passiven Subsystem mit einem Mikrofon (13) zu messen. Anschließend wird die Mikrofonspannung über einen Signalformer (15) an einen Lautsprecher (14) rückgekoppelt, an dessen Membranfläche sich die berechnete Impedanz einstellen soll. Dieses Verfahren setzt voraus, daß der in der DE 40 27 511 vorgeschlagene Signalformer erstens das Eigenverhalten aller elektromechanischen Komponenten (Mikrofon, Lautsprecher, Box, etc.) kompensiert und zweitens dem System die gewünschte Abschlußimpedanz aufprägt. Die Eigenschaften der elektromechanischen Komponenten wurden gründlich untersucht und beschrieben. Danach ist die Anpassung lediglich durch komplexe und nur näherungsweise realisierbare Übertragungsfunktionen des Signalformers möglich.

Eine Spielart des Grundgedankens hybrider Schalldämpfer stellen aktive Helmholtz-Resonatoren nach - DE 42 26 885 und Spannheimer, H., Freymann, R., Fastl, H.: Aktiver Helmholtz-Resonator zur Dämpfung von Hohlraumeigenschwingungen. Fortschritte der Akustik - DAGA 1994, DPG-GmbH, Bad Honnef: 1994, S. 525-528, -dar, Bild 7, vorzugsweise mit dem Anwendungsbereich in Kraftfahrzeugen. Dabei repräsentiert ein herkömmlicher Helmholtz-Resonator das in der DE 40 27 511 beschriebene passive Subsystem, das auf seiner Rückseite aktiv beeinflußt wird. Im einzelnen ist der an sich bekannte Helmholtz-Resonator durch einen Hohlkörper (16) und eine Öffnung (17) definiert. Das außerhalb des Helmholtz-Resonators neben der Öffnung vorgesehene Mikrofon (18) gibt die Information über den dort herrschenden Schalldruck, womit ein Übertragungssystem (20) mit speziellem (PDT-) Frequenz- und Zeitverhalten die erforderliche Spannung für den Lautsprecher (19) im Holhlkörper generiert. Dieser Lautsprecher bestimmt bzw. verändert das Übertragungsverhalten (Resonanzfrequenz) des ursprünglichen Helmholtz-Resonators. Der Lautsprecher im Hohlkörper dient damit der praktischen Vergrößerung (allg. Veränderung) des Hohlkörpervolumens zur verbesserten Schallabsorption des Helmholtz-Resonators bei tiefen Frequenzen. Das Ziel hier besteht demnach in der aktiven Verringerung der Resonanzfrequenz und damit der Schallabsorption des passiven Helmholtz-Resonators.

Aufgabe der Erfindung ist es, den Wirkungsgrad des reaktiven Schalldämpfers nach dem Oberbegriff des Anspruchs 1 zu erhöhen und den technischen Aufwand zu verringern. Erfindungsgemäß wird dies durch den reaktiven Schalldämpfer nach Anspruch 1 gelöst. Vorteilhafte Ausgestaltungen der Erfindung sind in den Unteransprüchen gekennzeichnet.

Die Erfindung bezieht sich auf einen reaktiven Schalldämpfer, bei dem sowohl die Erfassung als auch die aktive Beeinflussung des Schallfeldes direkt und unmittelbar an der Kanalwand (1) erfolgt, Bild 1. Den Grundbaustein stellt eine geschlossene, kompakte Kassette (2) dar, in der alle Komponenten zusammengefaßt sind. Ihre Frontseite ist Teil der Kanalwand und wird durch mindestens eine schwingfähige Membran (3), z.B. eine Lautsprechermembran, verkörpert. Diese Membran (3) bildet durch ihre flächenbezogene Masse mit dem dahinter befindlichen Hohlraum (4) des Kassettengehäuses ein akustisches Resonanzsystem. Die auftretenden Schallwellen im Kanal regen dieses Resonanzsystem bei und in der Nähe seiner Eigenfrequenz zu Schwingungen an. Die Aktivierung erfolgt mit Hilfe eines Sensors (5), der in unmittelbarer Nähe, in oder an der Membran (3) angeordnet ist und die Membranschwingungen detektiert. Diese Sensorfunktion können z.B. Mikrofone, Körperschallaufnehmer oder optische Bewegungssensoren übernehmen. Das Ausgangssignal des Sensors dient nach einer invertierenden, linearen Verstärkung (6) der Ansteuerung eines elektroakustischen Wandlers (7), z.B. der Schwingspule eines Lautsprechers.

Im Ergebnis wird die Membran zu stärkeren Schwingungen gezwungen, der Schalldruck an der ausgekleideten Wandfläche damit weiter reduziert und die Schallwelle stärker gedämpft.

Die Form des Gehäuses (2) ist variierbar, da lediglich das Volumen des Hohlraumes (4) die Frequenzcharakteristik beeinflußt. Um Hohlraumresonanzen zu unterdrücken, können Absorber im Innern des nach außen schallundurchlässigen Gehäuses (2) vorgesehen sein. Zur spektralen Anpassung des Resonanzsystems kann weiterhin die flächenbezogene Membranmasse, z.B. durch unterschiedliche Lautsprecher, verwendet werden. Der prinzipbedingte lineare Verstärker (6) enthält keinerlei Frequenzbewertung des Sensorsignals, um die mit Filtern, Signalformern oder anderen Übertragungssystemen verbundenen unerwünschten Phasenverschiebungen zu vermeiden. Dadurch unterbleiben störende akustische Wechselwirkungen zwischen benachbarten Kassetten und großflächige, reaktive Schalldämpfer aus vielen Einzelkassetten z.B. in reaktiven Schalldämpferkulissen, Bild 2, werden möglich. Die Bereitstellung der Betriebsspannungen für die Sensoren (5) und Verstärker (6) erfolgt durch konventionelle Stromversorgungen oder Batterien. Die gemessene Einfügungsdämpfung eines beispielhaften reaktiven Schalldämpfers, Bild 3, bestehend aus 4 Kassetten, ist im Bild 4 dargestellt.

Vorteile reaktiver Schalldämpfer gegenüber dem Stand der Technik Aus dem Grundprinzip des reaktiven Schalldämpfers, d.h. der Ausnutzung bzw. Verstärkung der Membranschwingungen als Schallfeld-Abbildung direkt in der Kanalwand, ergeben sich folgende Vorteile gegenüber bestehenden aktiven Schalldämpfern.

Der reaktive Schalldämpfer kommt ohne passive Subsysteme (poröse Absorber, Helmholtz-Resonatoren etc.) aus. Diese Tatsache sowie die räumliche Konzentration von Membran (3) und Sensor (5) in der Kanalwand ermöglichen die Verwendung eines einfachen Verstärkers (6). Dadurch können alle Komponenten des reaktiven Schall-dämpfers problemlos in einem kompakten Gehäuse (2) integriert werden.

Die räumliche Kaskadierung mehrerer, benachbarter reaktiver Schalldämpfer in der Kanalwand oder in Schalldämpferkulissen ist möglich und führt zu entsprechend höherer Schalldämpfung. Die Dämpfungswirkung kaskadierter, reaktiver Schalldämpfer im Kanal ist praktisch nur durch Schallnebenwege (analog zu passiven Schalldämpfern) begrenzt.

Der reaktive Schalldämpfer ist an beliebige Schallfelder und an beliebige Schallfeldbegrenzungen, z.B. Kanalumlenkungen, adaptierbar. Die reaktiven Schalldämpferkassetten und damit alle elektroakustischen Komponenten können mit Hilfe akustisch durchlässiger Abdeckungen gegen im Kanal auftretende physikalische und chemische Belastungen geschützt werden.

Eine Ausgestaltung des reaktiven Schalldämpfers sieht bei der Verwendung eines Mikrofons als Sensor (5) dessen Positionierung hinter der Membran (3), d.h. im Hohlraum (4) der Kassette (2) vor. Das Funktionsprinzip des reaktiven Schalldämpfers ist nicht nur bei ebenen Wellen in vergleichsweise engen Kanälen anwendbar, sondern bewirkt auch eine Dämpfung modaler Schallfelder in beliebigen Kanälen oder Räumen. In diesen Anwendungsfällen verringern die schwingenden Membranen der reaktiven Kassetten ebenfalls flächenhaft den Schalldruck an der ausgekleideten Wandfläche und dämpfen das vorhandene Schallfeld.

### Beschreibungen der Bilder

Bild 1 : Beispielhafte Ausführung einer reaktiven Schalldämpferkassette in einer Kanalwand (1), bestehend aus dem Gehäuse (2) mit mindestens einer Membran (3) vor einem Hohlraum (4), einem Sensor (5), einem linearen Verstärker (6) und einem elektroakustischen Wandler (7).
Bild 2 : Kaskadierte Anordnung reaktiver Schalldämpferkassetten in einer Schalldämpferkulisse.
Bild 3 : Ausführungsbeispiel eines reaktiven Schalldämpfers bestehend aus 4 Kassetten in eine. Kanalwand (1) bei einem Kanalquerschnitt von 0,25 m x 0,25 m
Bild 4 : Gemessene Einfügungsdämpfung des beispielhaften reaktiven Schall-dämpfers in Bild 3.

## Patentansprüche

1. Reaktiv absorbierender Schalldämpfer bestehend aus einem schallundurchlässig begrenzten Hohlraum (4) mit mindestens einer Membran (3), einem akustischen Sensor (5) in unmittelbarer Nähe oder in oder an der Membran (3) sowie einem auf die Membran wirkenden elektroakustischen Wandler (7) und einem invertierenden Signalverstärker (6), wobei die mit dem Sensor (5) detektierten Resonanzschwingungen der Membran (3) mittels des Signalverstärkers (6) und des elektroakustischen Wandlers (7) verstärkt werden,
**dadurch gekennzeichnet,**
dass
- zur Schallabsorption die Membran (3) Teil der Wand eines Raumes ist, der Hohlraum (4) von dem Raum aus gesehen hinter der Membran liegt und die akustische Masse der Membran (3) mit der akustischen Nachgiebigkeit des Hohlraums als Resonanzabsorber auf die am stärksten zu dämpfende Schwingung in dem Raum abgestimmt ist,
- und der Signalverstärker (6) linear arbeitet und einen ebenen Amplitudenfrequenzgang aufweist.

2. Schalldämpfer nach Anspruch 1,
**dadurch gekennzeichnet,**
dass das Volumen des Hohlraums (4) an das zu dämpfende Schallfeld angepaßt ist.

3. Schalldämpfer nach Anspruch 1,
**dadurch gekennzeichnet,**
dass der Sensor (5) ein akustischer oder optischer Sensor ist und den Druck, die Schnelle oder die Bewegung der Membran (3) detektiert.

4. Schalldämpfer nach Anspruch 1,
**dadurch gekennzeichnet,**
dass der elektroakustische Wandler (7) ein einfacher linearer Lautsprecher ist.

5. Schalldämpfer nach Anspruch 1,
**dadurch gekennzeichnet,**
dass eine akustisch durchlässige Abdeckung vor oder auf der Membran (3) vorgesehen ist.

6. Schalldämpfer nach Anspruch 1,
**dadurch gekennzeichnet,**
dass mehrere Schalldämpfer nebeneinander flächig in einer Kanalwand (1), einem Strömungskanal oder in Schalldämpferkulissen, angeordnet sind.

## Claims

1. Reactively absorbing sound attenuator consisting of a cavity (4) restricted such that it will not transmit sound, including at least one membrane (3), an acoustic sensor (5) in the immediate vicinity of or in or on said membrane (3), as well as an electro-acoustic converter (7) acting upon said membrane, and an inverting signal amplifier (6), wherein the resonance vibrations of said membrane (3), which are detected by means of said sensor (5), are amplified by means of said signal amplifier (6) and said electro-acoustic converter (7),
**characterized in**
that
- for sound absorption said membrane (3) constitutes part of the wall of a space,
- that said cavity (4), seen from said space, is disposed behind said membrane, and the acoustic mass of said membrane (3) with the acoustic resilience of said cavity as resonance absorber is matched with that vibration in said space that needs the strongest attenuation,
- and said signal amplifier (6) operates in a linear mode and provides a plane amplitude frequency characteristic.

2. Reactive sound attenuator according to Claim 1,
**characterized in**
that the mass of said membrane and/or the volume of said cavity (4) are matched with the sound field to be attenuated.

3. Reactive sound attenuator according to Claim 1,
**characterized in**
that said sensor (5) is an acoustic or optical sensor and detects the pressure, the sound particle velocity or the movement of said membrane (3).

4. Reactive sound attenuator according to Claim 1,
**characterized in**
that said electroacoustic transducer (7) is a plain linear loudspeaker.

5. Reactive sound attenuator according to Claim 1,
**characterized in**
that an acoustically pervious cover is provided in front of or on said membrane (3).

6. Reactive sound attenuator according to Claim 1,
**characterized in**
that several sound attenuators are disposed in planar juxtaposition in a duct wall (1), a flow duct or in sound-reducing flats.

## Revendications

1. Amortisseur de bruit à absorption réactive composé d'une cavité (4) restreinte de façon non transmettante du son, à au moins une membrane (3), d'un détecteur (5) acoustique à proximité immédiate ou dans ou à ladite membrane (3), ainsi que d'un convertisseur électroacoustique (7), qui produit ses effets sur ladite membrane, et d'un amplificateur des signaux (6) à inversion, les vibrations de résonance de la membrane (3), qui sont détectées par ledit détecteur (5), étant amplifiées moyennant ledit amplificateur des signaux (6) et ledit convertisseur électroacoustique (7),
**caractérisé en ce**
que
- pour l'absorption du son, ladite membrane constitue une partie de la paroi d'une enceinte,
- que, vue en départ de l'enceint, ladite cavité (4) est disposée du côté arrière de ladite membrane et la masse acoustique de ladite membrane (3) à l'élasticité acoustique de ladite cavité en tant qu'absorbeur de résonance est accordée à la vibration dans l'enceinte, qui requiert le plus fort amortissement, et en ce
- que ledit amplificateur des signaux (6) fonctionne d'une manière linéaire et présente une loi de fréquence des amplitudes à deux dimensions.

2. Amortisseur de bruit réactif selon la revendication 1,
**caractérisé en ce**
que le volume de ladite cavité (4) est accordé au champ sonore à amortir.

3. Amortisseur de bruit réactif selon la revendication 1,
**caractérisé en ce**
que ledit détecteur (5) est un détecteur acoustique ou optique, et détecte la pression, la vitesse ou le mouvement de ladite membrane (3).

4. Amortisseur de bruit réactif selon la revendication 1,
**caractérisé en ce**
que ledit convertisseur électro-acoustique (7) est un simple haut-plarleur linéaire.

5. Amortisseur de bruit réactif selon la revendication 1,
**caractérisé en ce**
qu'un couvercle à transmission acoustique est disposé avant ou sur ladite membrane (3).

6. Amortisseur de bruit réactif selon la revendication 1,
**caractérisé en ce**
qu'une pluralité d'amortisseurs de bruit est disposeé l'un du côté de l'autre à deux dimensions dans une paroi de canal (1), un canal d'écoulement ou dans des coulisses amortisseurs de bruit.
